# DEMANDE DE BREVET EUROPEEN

(11) **EP 1 705 536 A1**
(43) Date de publication de la demande: **27.09.2006**
(21) Numéro de dépôt: 05006492.2
(22) Date de dépôt: 24.03.2005
(51) Int. Cl.: G04B 21/12

(54) **Pièce d'horlogerie avec un dispositif de sonnerie**

(71) Demandeur: PATEK PHILIPPE S.A., 1228 Plan-Les-Ouates (CH)
(72) Inventeur: Faoro, Didier, 1213 Onex (CH); Meunier, Yves, 74100 Etrembieres (FR)
(74) Mandataire: Micheli & Cie SA

(57) **Abrégé**

La pièce d'horlogerie comprend un dispositif de sonnerie des quarts (10) comportant une pièce des quarts (11) munie d'une première et seconde séries de dents (25, 26) destinées à coopérer avec une première et seconde levées de marteaux (27, 30). Elle comporte en outre un dispositif de sonnerie supplémentaire (40) présentant une pièce supplémentaire (41) à secteur denté (42) fixée sur la pièce des quarts (11). Ce secteur denté coopère avec une levée supplémentaire montée sur une desdites levées (27) de façon à sonner les quarts par séries d'au moins trois sons successifs. On obtient ainsi une sonnerie à succession de sons originale, tout en conservant une construction peu compliquée et fiable.

## Description

La présente invention concerne une pièce d'horlogerie comprenant un dispositif de sonnerie agencé de façon à sonner au moins les quarts et munie d'une pièce des quarts comportant au moins une première et une seconde série de dents destinées à coopérer avec au moins une première et une seconde levées de marteau qui actionne un premier et un second marteaux pour sonner les quarts par une, deux ou trois séries de sons.

Des pièces d'horlogerie de ce type sont bien connues et une description détaillée y relative figure par exemple dans le "Traité des sonneries" de E. James, 1899 ou encore dans le livre de François LeCoultre "Les Montres Compliquées", imprimerie Charles Rohr, Bienne, pages 109 à 181. Les mécanismes à sonnerie construits selon ces documents comportent généralement une pièce des quarts du type représenté à la figure 5. Cette pièce des quarts présente deux séries de trois dents qui coopèrent chacune, lors de l'exécution de la sonnerie des quarts avec une des deux levées de marteaux pour produire une succession de deux sons, un son aigu suivi d'un son grave ou inversement, cette succession étant produite une, deux ou trois fois selon que l'on se trouve à 15, 30 ou 45 minutes, tel que représenté à la figure 6.

La présente invention a pour but de créer une pièce d'horlogerie avec un mécanisme de sonnerie permettant d'obtenir une autre succession de sons comportant au moins trois sons successifs par série de sons. En outre, le mécanisme de sonnerie devra présenter une construction peu compliquée et fiable et permettre la modification aisée de pièces d'horlogerie préexistantes.

La pièce d'horlogerie selon l'invention est caractérisée à cet effet par le fait que le dispositif de sonnerie comprend un dispositif de sonnerie supplémentaire comportant une pièce supplémentaire à secteur denté fixée sur la pièce des quarts de façon que les dents de ce secteur denté coopèrent avec au moins une pièce rapportée montée sur au moins une des levées de marteau pour coopérer avec au moins un des marteaux de façon à sonner les quarts par série d'au moins trois sons successifs.

Grâce aux caractéristiques précitées, il est possible de réaliser un mécanisme de sonnerie des quarts permettant d'obtenir une nouvelle succession de sons, tout en conservant une construction peu compliquée et fiable. En outre, la construction de pièces d'horlogerie préexistantes pourra être modifiée de façon aisée pour obtenir d'autres types de succession de sons, selon la volonté du constructeur ou de l'acquéreur.

Avantageusement, le secteur denté et la pièce rapportée sont montés sur un niveau différent que celui occupé par la première et la seconde séries de dents et par la première et la seconde levées de marteaux. On obtient ainsi un fonctionnement fiable et une construction particulièrement simple.

Selon un mode d'exécution préféré, la pièce rapportée est constituée par une levée supplémentaire montée sur la première ou la seconde levée de marteau. Cette caractéristique permet une modification particulièrement aisée de dispositifs de sonnerie connus.

Très favorablement, la levée supplémentaire est montée coaxialement sur la première levée coopérant avec le premier marteau qui produit un son grave. Le secteur denté comprend en outre, de préférence, trois dents occupant ledit autre niveau et associées aux trois dents de la première série de dents destinées à coopérer avec la première levée de marteau. Ceci permet d'obtenir une succession de sons nouvelle et originale.

D'autres avantages ressortent des caractéristiques exprimées dans les revendications dépendantes et de la description exposant ci-après l'invention plus en détail à l'aide de dessins qui représentent schématiquement et à titre d'exemple un mode d'exécution.
La figure 1 est une vue schématique en plan de ce mode d'exécution.
La figure 2 est une vue en perspective du dispositif de sonnerie des quarts de ce mode d'exécution.
La figure 3 est une vue agrandie d'une particularité de la figure 1.
La figure 4 illustre la succession de sons graves et aigus obtenus avec le mode d'exécution décrit.
La figure 5 représente un dispositif de sonnerie des quarts connus et la figure 6 la succession de sons obtenus avec celui-ci.
Le mode d'exécution décrit en référence à la figure 1 concerne une pièce d'horlogerie avec un mouvement 9 comprenant un dispositif de sonnerie 10 agencé de façon à sonner au moins les quarts, tel qu'un mécanisme de répétition minutes, sonnant les heures, les quarts et les minutes.

Mais d'autres types de sonnerie pourront être envisagés, telles que des petites sonneries, des grandes sonneries, ou encore des répétitions à quarts.

La répétition minute est un mécanisme supplémentaire implanté généralement dans une montre côté cadran et comportant un barillet associé à un train de rouage. Ce mécanisme se déclenche à la demande par l'intermédiaire d'un poussoir agencé sur le côté de la montre.

Lors du déclenchement, la répétition va, dans une première phase, relever ou lire l'heure, les quarts et les minutes par l'intermédiaire de palpeur sur des cames ou limaçons pour sonner, dans une seconde phase, l'heure, les quarts et les minutes grâce à deux marteaux coopérant avec des timbres.

Le dispositif permettant de sonner les quarts, à savoir le dispositif de sonnerie des quarts 10 illustré à la figure 1 comprend à cet effet une pièce des quarts 11 montée pivotante sur une partie fixe du mouvement 9 grâce à un arbre 12. Cette pièce des quarts 11 possède une denture intérieure 13 qui coopère avec un pignon 14 monté sur un arbre de fusée 15 et entraîné par un doigt 16 ajusté sur le carré de l'arbre de fusée qui est relié à un barillet de sonnerie non illustré. La pièce des quarts 11 est maintenue en position par une bascule d'accrochement 17 contre l'action d'un ressort 19 sollicitant la pièce des quarts 11 suivant un sens antihoraire à la figure 1.

La pièce des quarts 11 est solidaire d'un palpeur 20 agencé de façon à coopérer avec une limaçon des quarts 21 lors de la première phase de prise d'information. Cette pièce des quarts comprend en outre une première série de trois dents 25 et une seconde série de trois dents 26.

La première série de dents 25 coopère avec une première levée de marteau 27 qui est sollicité par un ressort 28 dans une position de repos et qui est susceptible d'actionner un premier marteau dont seule la tige 29 est illustrée. Ce premier marteau sonnera, grâce à un premier timbre, un son grave.

La seconde série de dents 26 coopère avec une seconde levée de marteau 30 sollicité par un ressort 31 vers une position de repos et susceptible de coopérer avec un second marteau dont seule la tige 32 est illustrée. Ce second marteau produit, grâce à un second timbre, un son aigu.

Conformément à l'invention, le dispositif de sonnerie est muni d'un dispositif de sonnerie supplémentaire 40 qui comporte une pièce supplémentaire 41 à secteur denté 42 présentant trois dents supplémentaires. Cette pièce supplémentaire 41 est fixée par vissage sur la pièce des quarts 11. Le dispositif de sonnerie supplémentaire 40 comprend en outre une pièce rapportée constituée par une levée supplémentaire 43 montée coaxialement avec la première levée 27 et superposée à cette dernière. Cette levée supplémentaire 43 est également susceptible de coopérer avec la tige 29 du premier marteau pour produire un son grave. Elle est aussi soumise à l'action du ressort 28 et coopère avec le secteur denté 42 dont les dents sont associées à la première série de trois dents 25.

Le secteur denté 42 et la levée supplémentaire 43 sont agencés sur un niveau différent, supérieur à celui occupé par la première et la deuxième séries de dents 25, 26 et par leurs levées respectives 27, 30.

Les dents 261, 252, 253 (fig. 3) de la première série de dents 25, les dents 261, 262, 263 de la seconde série de dents 26 et les dents 421, 422, 423 du secteur denté 42 sont agencées entre elles et par rapport aux levées 27, 30 et 43 de façon à obtenir, lors du troisième quart, la succession des neufs sons suivants illustrée à la figure 4 :
- son grave par la première dent 251 de la première série 25 avec la première levée 27,
- son aigu par la première dent 261 de la seconde série 26 avec la seconde levée 30,
- son grave par la première dent 421 du secteur denté 42 avec la levée supplémentaire 43,
- pause,
- son grave par la seconde dent 252 de la première série 25 avec la première levée 27,
- son aigu par la seconde dent 262 de la seconde série 26 avec la seconde levée 30,
- son grave par la seconde dent 422 du secteur denté 42 avec la levée supplémentaire 43,
- pause,
- son grave par la troisième dent 253 de la première série 25 avec la première levée 27,
- son aigu par la troisième dent 263 de la seconde série 26 avec la seconde levée 30,
- son grave par la troisième dent 423 du secteur denté 42 avec la levée supplémentaire 43.

Lors du premier et du deuxième quarts, le dispositif de sonnerie n'exécutera bien entendu qu'une seule ou deux séries de trois sons.

Le fonctionnement de ce dispositif de sonnerie des quarts comprend une première phase de prise d'information lors de laquelle la bascule d'accrochement 17 est dégagée de la pièce des quarts 11 qui tombe sous l'effet du ressort 28 avec son palpeur 20 sur un des quatre échelons du limaçon des quarts 21. Lors de la seconde phase d'exécution de sonnerie, la pièce des quarts 11 est entraînée par le pignon 14 suivant un sens horaire et les différentes dents coopèrent avec leurs levées respectives pour obtenir la succession de sons décrite ci-dessus.

Tel que visible à la figure 2, le secteur denté 42 se trouve sur un niveau supérieur par rapport à celui occupé par la seconde levée 30, il ne touche donc pas cette levée lors de son passage.

Il est bien entendu que le mode d'exécution décrit ci-dessus ne présente aucun caractère limitatif et qu'il peut recevoir toutes modifications désirables à l'intérieur du cadre tel que défini par la revendication 1. En particulier, le secteur denté de la pièce supplémentaire pourrait coopérer avec plus d'une levée supplémentaire. L'agencement des dents pourrait être différent de façon à obtenir une autre succession de sons aigus et graves. La pièce des quarts pourrait avoir une autre forme et être entraînée de façon différente.

La ou les levées supplémentaires pourraient être remplacées par une ou des pièces surajoutées sur les levées préexistantes et comportant une pointe susceptible de coopérer avec ledit secteur denté.

## Revendications

1. Pièce d'horlogerie comprenant un dispositif de sonnerie (10) agencé de façon à sonner au moins les quarts et munie d'une pièce des quarts (11) comportant au moins une première et une seconde séries de dents (25, 26) destinées à coopérer avec au moins une première et une seconde levées de marteaux (27, 30) qui actionne un premier et un second marteaux (29, 32) pour sonner les quarts par une, deux ou trois séries de sons, **caractérisée par le fait que** le dispositif de sonnerie (10) comprend un dispositif de sonnerie supplémentaire (40) comportant une pièce supplémentaire (41) à secteur denté (42) fixée sur la pièce de quarts (11) de façon que les dents de ce secteur denté (42) coopèrent avec au moins une pièce rapportée (43) montée sur au moins une des levées de marteaux (27, 30) pour coopérer avec au moins un des marteaux (29, 32) de façon à sonner les quarts par séries d'au moins trois sons successifs.

2. Pièce d'horlogerie selon la revendication 1, **caractérisée par le fait que** le secteur denté (42) et la pièce rapportée (43) sont montés sur un niveau différent que celui occupé par la première et la seconde séries de dents (25, 26) et par la première et la seconde levées de marteaux (27, 30).

3. Pièce d'horlogerie selon la revendication 2, **caractérisée par le fait que** la pièce rapportée est constituée par une levée supplémentaire (43) montée sur la première ou la seconde levée de marteau (27, 30).

4. Pièce d'horlogerie selon la revendication 3, **caractérisée par le fait que** la levée supplémentaire (43) est montée coaxialement sur la première levée (27) coopérant avec le premier marteau (29) qui produit un son grave.

5. Pièce d'horlogerie selon la revendication 4, **caractérisée par le fait que** le secteur denté (42) comprend trois dents (421, 422, 423) occupant ledit autre niveau et associées aux trois dents (251, 252, 253) de la première série de dents (25) destinées à coopérer avec la première levée de marteau (27).

6. Pièce d'horlogerie selon la revendication 5, **caractérisée par le fait que** les dents (251, 252, 253; 261, 262, 263) des deux séries de dents (25, 26) et celles (421, 422, 423) du secteur denté (42) sont agencées de façon à obtenir, lors du troisième quart, la succession des neuf sons suivants :
- son grave par la première dent (251) de la première série (25) avec la première levée (27),
- son aigu par la première dent (261) de la seconde série (26) avec la seconde levée (30),
- son grave par la première dent (421)du secteur denté (42) avec la levée supplémentaire (43),
- pause,
- son grave par la seconde dent (252) de la première série (25) avec la première levée (27),
- son aigu par la seconde dent (262) de la seconde série (26) avec la seconde levée (30),
- son grave par la seconde dent (422) du secteur denté (42) avec la levée supplémentaire (43),
- pause,
- son grave par la troisième dent (253) de la première série (25) avec la première levée (27),
- son aigu par la troisième dent (263) de la seconde série (26) avec la seconde levée (30),
- son grave par la troisième dent (423) du secteur denté (42) avec la levée supplémentaire (43).
